# EUROPÄISCHE PATENTSCHRIFT

(11) **EP 1 035 055 B1**
(45) Veröffentlichungstag und Bekanntmachung des Hinweises auf die Patenterteilung: **14.04.2004**
(21) Anmeldenummer: 99125194.3
(22) Anmeldetag: 17.12.1999
(51) Int. Cl.: B65H 19/26

(54) **Verfahren zum Aufwickeln einer Materialbahn sowie Wickelmaschine zum Durchführen des Verfahrens**
Method for winding a material web and winding machine to perform the method
Méthode pour bobiner une bande de matériau et bobineuse pour réaliser cette méthode

(30) Priorität: 10.03.1999 DE 19910570
(43) Veröffentlichungstag der Anmeldung: 13.09.2000
(73) Patentinhaber: Voith Paper Patent GmbH, 89522 Heidenheim (DE)
(72) Erfinder: Madrzak, Zygmunt, 89522 Heidenheim (DE); Wohlfahrt, Matthias, 89522 Heidenheim (DE)

(56) Entgegenhaltungen:
- EP-A- 0 543 788
- WO-A-92/06913
- WO-A-97/48632
- DE-A- 4 401 804
- FR-A- 1 397 452
- US-A- 444 362
- US-A- 4 445 646

## Beschreibung

Die Erfindung betrifft ein Verfahren zum Aufwickeln einer Materialbahn wie insbesondere einer Papier- oder Kartonbahn auf einen Tambour, bei dem die Materialbahn über eine Tragtrommel geführt und zwischen der Tragtrommel und dem Tambour ein Wickelspalt gebildet wird und die Materialbahn für einen jeweiligen Tambourwechsel durchtrennt wird. Sie betrifft ferner eine Wickelmaschine gemäß dem Oberbegriff des Anspruchs 36.

Eine entsprechende Wickelmaschine wird beispielsweise am Ende einer der Herstellung oder Veredelung einer Materialbahn dienenden Maschine eingesetzt. Sie kann beispielsweise aber auch dazu dienen, eine bereits fertig gewickelte Wickelrolle umzuwickeln. Bei der betreffenden Maschine kann es sich beispielsweise um eine Papier-, Karton- oder Tissuemaschine handeln.

Bei den bisher üblichen Wickelmaschinen der eingangs genannten Art wird die Materialbahn in der Regel mittels Kreismessern, Abschlagmessern oder Wasserstrahldüsen über die gesamte Breite getrennt.

In der EP 0 543 788 A1 ist ein Trennverfahren beschrieben, bei dem z.B. zwei Wasserstrahldüsen von der Bahnmitte aus zu den Bahnrändern bewegt werden und somit die Materialbahn vollständig vom Startpunkt des Schneidvorgangs bis zum Bahnrand trennen. Die Startpunkte können einen Abstand besitzen, so daß je nach Bewegungsrichtung der Düsen ein nicht geschnittener Steg einer bestimmten Breite verbleibt oder eine Spitze entsteht.

In der deutschen Offenlegungsschrift DE 44 01 804 A1 ist ein Verfahren und eine Wickelmaschine zum Aufwickeln einer Bahn aus Papier, Folie oder dergleichen zu einem Wickel beschrieben. Die dargestellte Wickelmaschine weist eine Trennvorrichtung in Form eines Rohres auf, welches die Bahn vor Beginn des Trennvorgangs in Form einer Schleife auslenkt. In der ausgelenkten Position wird ein Messer aus der Mantelfläche des Rohres ausgefahren und die Bahn durchtrennt. Das Messer kann sich jedoch nur über einen Teil der Länge des Rohres erstrecken. Es genügt, die Bahn nur an einer Stelle zu schwächen. Nach dem Anritzen der Bahn kann an das Rohrinnere Luftdruck angeschlossen werden, so daß Luft durch entsprechende Schlitze im Rohr austritt und die Bahn restlos durchtrennt.

Weiterhin offenbart die PCT-Anmeldung WO 97/48632 eine Wickelmaschine zum Aufwickeln einer Materialbahn wie insbesondere einer Papier- oder Kartonbahn auf einen Tambour, bei der die Materialbahn über eine Tragtrommel geführt und zwischen der Tragtrommel und dem Tambour ein Wickelspalt gebildet wird und die Materialbahn für einen jeweiligen Tambourwechsel durchtrennt wird, wobei wenigstens ein allgemein quer zur Bahnlaufrichtung verfahrbares Schneidelement über eine Steuer- und/oder Regeleinrichtung so beaufschlagbar ist, daß die Materialbahn mittels dieses Schneidelements lediglich über einen Teil der Bahnbreite durchtrennt wird.

Zunehmende Maschinengeschwindigkeiten und -breiten erfordern immer größer werdende Schneidgeschwindigkeiten der Schneidelemente quer zur Bahnlaufrichtung. Wird das Geschwindigkeitsverhältnis zwischen Schneidelement und Papierbahn zu klein, so wird die Wickelqualität, die beispielsweise von der Wickelhärte und der Durchmesserkonstanz abhängt, insbesondere im Kernbereich des Wickels über die Breite aufgrund einer unterschiedlichen Anzahl von Wickellagen ungleichmäßig. Dies führt dazu, daß größere Mengen Papier aus dem Kernbereich nicht nutzbar sind und verworfen werden müssen.

Ziel der Erfindung ist es, ein Verfahren sowie eine Wickelmaschine der eingangs genannten Art zu schaffen, mit denen sich die Dauer des Trennvorgangs verkürzen läßt und die Wickelqualität sowie die Wirtschaftlichkeit erhöht werden.

Hinsichtlich des Verfahrens wird diese Aufgabe dadurch gelöst, daß die Reißspannung in Abhängigkeit von der Papiersorte, dem Flächengewicht und/oder der gewünschten minimalen Breite der durch die beiden Randabschnitte gebildeten Zone (III) bzw. des beispielsweise mittleren Bahnabschnitts gewählt und einem Regler (44) vorgegeben wird. Der Regler kann wieder Teil einer entsprechenden Steuer- und/oder Regelüngseinrichtung sein.

Die erfindungsgemäße Wickelmaschine ist dadurch gekennzeichnet, daß die Reißspannung in Abhängigkeit von der Papiersorte, dem Flächengewicht und/oder der gewünschten minimalen Breite der durch die beiden Randabschnitte gebildeten Zone (III) bzw. des beispielsweise mittleren Bahnabschnitts wählbar ist und einem Regler vorgegeben wird.

Der Grundgedanke der Erfindung besteht somit darin, die Materialbahn durch das bzw. die Schneidelemente lediglich teilweise zu durchtrennen und den verbindenden Teil anschließend abzureißen.

Dabei kann eine Zone den Bahnschwanz mit der Bahnspitze zur sicheren Führung zum neuen Tambour verbinden.

In bestimmten Fällen ist es zweckmäßig, wenn die Reißspannung zumindest teilweise durch Erhöhen des Drehmoments des vollen Tambours erzeugt wird. Hierbei kann die Drehzahl der Walzen einer den Papierzug aufrechterhaltenden Einrichtung wie beispielsweise eines Glättwerks oder dergleichen beibehalten werden.

Grundsätzlich ist es auch möglich, die Reißspannung zumindest teilweise durch Verringern des Drehmoments des neuen Tambours zu erzeugen. Dabei kann die Zugspannung über die Bahnbreite auf die abzureißende Zone verlagert werden.

Die Reißspannung kann zumindest teilweise auch durch Erhöhen des Drehmoments der Tragtrommel erzeugt werden.

Bei einer zweckmäßigen praktischen Ausführungsform des erfindungsgemäßen Verfahrens bzw. der erfindungsgemäßen Wickelmaschine wird die Reißspannung zumindest teilweise durch Erhöhen des Drehmoments der Tragtrommel und durch Erhöhen des Drehmoments des neuen Tambours erzeugt.

Bei einer zweckmäßigen praktischen Ausführungsform des erfindungsgemäßen Verfahrens bzw. der erfindungsgemäßen Wickelvorrichtung umfaßt der zunächst verbleibende und anschließend abzureißende Teil der Materialbahn wenigstens einen einem jeweiligen Bahnrand benachbarten Randabschnitt.

Grundsätzlich kann der zunächst verbleibende und anschließend abzureißende Teil der Materialbahn auch einen in Querrichtung betrachtet beispielsweise mittleren Bahnabschnitt umfassen.

Eine zweckmäßige praktische Ausführungsform zeichnet sich dadurch aus, daß der zunächst verbleibende und anschließend abzureißende Teil der Materialbahn wenigstens einen einem jeweiligen Bahnrand benachbarten Randabschnitt umfaßt und ein den Bahnschwanz mit der neu gebildeten Bahnspitze verbindender beispielsweise mittlerer Bahnabschnitt erzeugt wird oder daß der zunächst verbleibende und anschließend abzureißende Teil der Materialbahn einen beispielsweise mittleren Bahnabschnitt umfaßt und wenigstens ein den Bahnschwanz mit der neu gebildeten Bahnspitze verbindender Randabschnitt erzeugt wird.

Dabei können die beiden Schneidelemente beispielsweise im Abstand voneinander in einem in Querrichtung beispielsweise mittleren Bahnbereich angesetzt und anschließend bei laufender Materialbahn in entgegengesetzter Richtung nach außen verfahren werden. In diesem Fall werden die beiden Randabschnitte der Materialbahn anschließend abgerissen.

Die Breite der durch die beiden Randabschnitte gebildeten Zone kann beispielsweise größer sein als die des beispielsweise mittleren Bahnabschnitts. Alternativ oder zusätzlich kann die Breite dieser Zone in Abhängigkeit von der Papiersorte und/oder dem Flächengewicht gewählt werden.

Die Breite der durch die beiden Randabschnitte gebildeten Zone beträgt beispielsweise etwa 1/24, insbesondere etwa 1/12 und vorzugsweise etwa 1/4 der Bahnbreite.

Bei einer bevorzugten praktischen Ausführungsform wird die Bahnspannung beim Erreichen der vorgebbaren minimalen Breite der durch die beiden Randabschnitte gebildeten Zone kurzzeitig erhöht, um diese Zone abzureißen.

Von Vorteil ist auch, wenn die Bahnspannung im Bereich des bzw. der Schneidelemente so gewählt wird, daß die durch die beiden Randabschnitte gebildete Zone der Materialbahn bei Erreichen einer vorgebbaren minimalen Zonenbreite reißt.

Bei einer weiteren vorteilhaften Ausführungsform werden die beiden Schneidelemente in jeweiligen Abstand von den beiden Bahnrändern angesetzt und anschließend bei laufender Materialbahn nach innen verfahren. In diesem Fall wird der beispielsweise mittlere Bahnabschnitt abgerissen.

Hierbei kann die Breite des beispielsweise mittleren Bahnabschnitts beispielsweise größer sein als die der durch die beiden Randabschnitte gebildeten Zone. Alternativ oder zusätzlich kann die Breite dieses beispielsweise mittleren Bahnabschnitts in Abhängigkeit von der Papiersorte und/oder dem Flächengewicht gewählt werden.

Die Breite dieses beispielsweise mittleren Bahnabschnitts beträgt zweckmäßigerweise etwa 1/24, insbesondere etwa 1/12 und vorzugsweise etwa 1/4 der Bahnbreite.

Zweckmäßigerweise wird die Bahnspannung bei Erreichen einer vorgebbaren minimalen Breite des beispielsweise mittleren Bahnabschnitts kurzzeitig erhöht, um diesen beispielsweise mittleren Bahnabschnitt abzureißen.

Von Vorteil ist auch, wenn die Bahnspannung im Bereich des bzw. der Schneidelemente so gewählt wird, daß der beispielsweise mittlere Abschnitt bei Erreichen einer vorgebbaren minimalen Breite dieses Abschnitts reißt.

Als jeweiliges Schneidelement kann beispielsweise ein Wasserstrahl- oder Laserstrahl-Schneidelement verwendet werden. Grundsätzlich ist jedoch auch der Einsatz anderer Schneidelemente denkbar.

Vorzugsweise wird wenigstens ein Schneidelement so verfahren, daß die sich durch dieses Schneidelement ergebende Schnittlinie eine parabelartige Form besitzen. Dabei besitzt die jeweilige Parabelform zweckmäßigerweise eine nach außen zu den Bahnrändern hin gerichtete Wölbung. Grundsätzlich ist jedoch auch eine nach innen gerichtete Wölbung der betreffenden Parabelform denkbar.

In bestimmten Fällen ist es von Vorteil, wenn wenigstens ein Schneidelement so verfahren wird, daß die sich durch dieses Schneidelement ergebende Schnittlinie zumindest angenähert eine S-Form besitzt.

Die Bahnlaufgeschwindigkeit kann zweckmäßigerweise größer oder gleich etwa 1700 m/min, insbesondere größer oder gleich etwa 1800 m/min und vorzugsweise größer oder gleich etwa 2000 m/min gewählt werden.

Bei der Materialbahn kann es sich beispielsweise um eine Papierbahn mit einem Flächengewicht kleiner oder gleich etwa 250 g/m² und vorzugsweise kleiner oder gleich etwa 150 g/m² handeln.

Die Materialbahn kann von der Oberseite oder auch von der Unterseite her geschnitten werden.

Bei einer zweckmäßigen praktischen Ausführungsform wird die Materialbahn mittels bzw. der Schneidelemente in Bahnlaufrichtung vor der Tragtrommel geschnitten.

Bei einer zweckmäßigen alternativen Ausführungsform wird die Materialbahn mittels des bzw. der Schneidelemente in Bahnlaufrichtung nach der Tragtrommel geschnitten, wobei sie vorzugsweise von der Unterseite her geschnitten wird.

Bei einer bevorzugten praktischen Ausführungsform wird mittels einer in Bahnlaufrichtung vor der Tragtrommel angeordneten Einrichtung ein vorgebbarer Bahnzug bzw. eine vorgebbare Längspannung eingehalten (z.B. Glättwerk, Trockenpartie).

In bestimmten Anwendungsfällen ist es zweckmäßig, wenn die Tragtrommel, der neue Tambour und/oder der volle Tambour mittels eines jeweiligen Antriebs, vorzugsweise mittels eines jeweiligen Zentrumsantriebs, angetrieben wird.

Vorzugsweise wird über wenigstens einen Positionssensor die Position zumindest eines Schneidelements erfaßt.

Bei einer bevorzugten praktischen Ausführungsform wird das Erreichen der vorgebbaren minimalen Breite der durch die beiden Randabschnitte gebildeten Zone bzw. das Erreichen der vorgebbaren minimalen Breite des beispielsweise mittleren Abschnitts mittels wenigstens eines Positionssensors über die Position des bzw. der Schneidelemente erfaßt, die entsprechend mit einem betreffenden Sollwert verglichen wird. Hierzu kann insbesondere eine entsprechende Steuer- und/oder Regeleinrichtung vorgesehen sein.

In bestimmten Fällen kann es von Vorteil sein, wenn das Schneidelement gegebenenfalls direkt nach einem Bahnriß abgeschaltet wird.

In den Unteransprüchen sind weitere vorteilhafte Ausführungsformen des erfindungsgemäßen Verfahrens sowie der erfindungsgemäßen Wickelmaschine angegeben.

Die Erfindung wird im folgenden anhand von Ausführungsbeispielen unter Bezugnahme auf die Zeichnung näher erläutert; in dieser zeigen:
- Figur 1: eine schematische Darstellung einer Ausführungsform einer erfindungsgemäßen Wickelmaschine, bei der die Materialbahn in Bahnlaufrichtung vor der Tragtrommel von der Oberseite her geschnitten wird,
- Figur 2: eine schematische Darstellung einer weiteren Ausführungsform der Wickelmaschine, bei der die Materialbahn in Bahnlaufrichtung nach der Tragtrommel von der Unterseite her geschnitten wird,
- Figur 3: eine schematische Darstellung eines Ausführungsbeispiels für einen Schneidvorgang, bei dem zwei Schneidelemente verwendet und die beiden Schneidelemente von innen nach außen geführt werden,
- Figur 4: eine schematische Darstellung eines weiteren Ausführungsbeispiels für einen Schneidvorgang, bei dem zwei Schneidelemente verwendet und die beiden Schneidelemente von außen nach innen geführt werden,
- Figur 5: eine schematische Darstellung eines weiteren Ausführungsbeispiels für einen Schneidvorgang, bei dem lediglich ein Schneidelement verwendet und dieses Schneidelement ausgehend von einem Bahnrand zu einer dem gegenüberliegenden Bahnrand benachbarten und von diesem beabstandeten Stelle geführt wird,
- Figur 6: eine schematische Darstellung eines weiteren Ausführungsbeispiels für einen Schneidvorgang, bei dem zwei Schneidelemente verwendet und die beiden Schneidelemente von außen nach innen geführt werden, und
- Figur 7: ein der Erläuterung verschiedener Beispiel des Abreißvorgangs dienendes schematisches Diagramm, in dem der von wenigstens einem Schneidelement geschnittene Teil der Bahnbreite und die Bahnspannung über der Zeit dargestellt sind.

Figur 1 zeigt in rein schematischer Darstellung eine beispielhafte Ausführungsform einer erfindungsgemäßen Wickelmaschine 10 zum Aufwickeln einer Materialbahn 12 auf einen Tambour 14, 14'. Bei der Materialbahn 12 kann es sich insbesondere um eine Papier- oder Kartonbahn handeln.

Die Wickelmaschine 10 kann somit insbesondere am Ende einer Papier-, Karton- oder Tissuemaschine vorgesehen sein.

Zur Herstellung einer Wickelrolle 16 wird die Materialbahn 12 im Anschluß an eine Breitstreckwalze 18 über eine Tragtrommel 20 geführt, die mit einem leeren Tambour 14' bzw. der entstehenden Wickelrolle 16 eines bereits angewickelten Tambours 14 einen Wickelspalt 22 bildet. Die Tragtrommel 20 und die entstehende Wickelrolle 16 werden während des Wikkelvorgangs miteinander in Kontakt gehalten, um diesen Wickelspalt 16 aufrechtzuerhalten. In der Figur 1 ist zudem ein oberhalb der Tragtrommel 20 bereitgestellter neuer Tambour 14" zu erkennen, der beim vorliegenden Ausführungsbeispiel zum Anwickeln in die Position überführt wird, die in der Figur 1 der neue Tambour 14' einnimmt.

Die Tragtrommel 20 ist über einer zu einem darunter liegenden Ausschußauflöser 24 führenden Öffnung 26 eines Fundaments 28 angeordnet und in einem unteren Bereich mit einem Schaber 30 versehen.

In Bahnlaufrichtung L vor der Tragtrommel sowie vor der Breitstreckwalze 18 ist die Materialbahn 12 durch einen zwischen zwei angetriebenen Walzen 30, 32 gebildeten Spalt geführt. Über diese beiden angetriebenen Walzen 32, 34, die beispielsweise einem Glättwerk zugeordnet sein können, kann während des Betriebs ein vorgebbarer Bahnzug eingehalten werden.

Wie anhand der Figur 1 zu erkennen ist, sind beim dargestellten Ausführungsbeispiel auch die Tragtrommel 20 und der Tambour 14, 14' vorzugsweise durch einen jeweiligen Zentrumsantrieb angetrieben.

Für einen jeweiligen Tambourwechsel muß die Materialbahn 12 durchtrennt werden. Dazu umfaßt die Wickelmaschine 10 eine wenigstens ein Schneidelement 34, 36 (vgl. auch die Figuren 3 bis 6) umfassende Schneideinrichtung 34. Als Schneidelement 36, 38 kann beispielsweise ein Wasserstrahl- oder Laserstrahl-Schneidelement vorgesehen sein. Beim in der Figur 1 dargestellten Ausführungsbeispiel ist die wenigstens ein Schneidelement 36, 38 umfassende Schneideinrichtung 34 in Bahnlaufrichtung L vor der Tragtrommel 20 auf der Oberseite der Materialbahn 12 angeordnet. Dabei wird die Materialbahn 12 zwischen der Breitstreckwalze 18 und der Tragtrommel 20 geschnitten.

Ein jeweiliger Trennvorgang wird vorzugsweise über eine Steuer- und/oder Regeleinheit 40 so beeinflußt, daß die Materialbahn 12 mittels wenigstens eines allgemein quer zur Bahnlaufrichtung L verfahrbaren Schneidelements 36, 38 lediglich über einen Teil II der Bahnbreite B durchtrennt und anschließend wenigstens ein verbleibender Teil III der Materialbahn 12 abgerissen wird (vgl. auch die Figuren 3 bis 5). Die Materialbahn 12 wird somit durch das bzw. die Schneidelemente 36, 38 der Schneideinrichtung 34 lediglich teilweise getrennt, während der verbindende Teil III abgerissen wird.

Figur 2 zeigt eine weitere Ausführungsform einer Wickelmaschine 10, die sich von der Ausführungsform gemäß Figur 1 in erster Linie dadurch unterscheidet, daß der Spalt zwischen der Tragtrommel 20 und dem vollen Tambour 14 während des Trennvorgangs geöffnet und die wenigstens ein Schneidelement 36, 38 umfassende Schneideinrichtung 34 in Bahnlaufrichtung L hinter der Tragtrommel 20 auf der Unterseite der Materialbahn 12 angeordnet ist. Die Materialbahn 12 wird in diesem Fall somit nicht nur hinter der Tragtrommel 20, sondern auch von der Unterseite her geschnitten.

Der neue Tambour 14' ist während des Trennvorgangs nicht mehr auf gleicher Höhe wie die Tragtrommel 20 (vgl. Figur 1), sondern schräg oberhalb dieser Tragtrommel 20 sowie zwischen dieser und dem abgesetzten vollen Tambour 14 angeordnet.

Diese Figur 2 zeigt die Wickelmaschine 10 in einer Betriebsphase unmittelbar vor einem Tambourwechsel, für den die Materialbahn 12 wieder durchtrennt werden muß. Die fertige Wickelrolle 16 wurde bereits von der Tragtrommel 20 entfernt. Sie nimmt ihre Wechselposition ein. In dem Bereich zwischen der Tragtrommel 20 und der fertigen Wickelrolle 16 ist bereits der neue, noch leere Tambour 14' bereitgehalten. Es ist auch bereits ein Wickelspalt 22 zwischen der Tragtrommel 20 und dem neuen Tambour 14' gebildet.

Auch in diesem Fall wird ein jeweiliger Trennvorgang vorzugsweise über eine Steuer- und/oder Regeleinrichtung 40 wieder so beeinflußt, daß die Materialbahn 12 mittels wenigstens eines allgemein quer zur Bahnlaufrichtung L verfahrbaren Schneidelements 36, 38 der Schneideinrichtung 34 lediglich über einen Teil II der Bahnbreite B durchtrennt und anschließend ein verbleibender Teil III der Materialbahn 12 abgerissen wird (vgl. auch wieder die Figuren 3 bis 5).

Im übrigen besitzt die Ausführungsform gemäß Figur 2 zumindest im wesentlichen den gleichen Aufbau wie die der Figur 1. Einander entsprechende Teile sind mit gleichen Bezugszeichen versehen.

Figur 3 zeigt in schematischer Darstellung ein Ausführungsbeispiel für einen Schneidvorgang, bei dem zwei Schneidelemente 36, 38 verwendet werden, die, wie durch die Pfeile angedeutet, von innen nach außen geführt werden. Dabei werden die beiden Schneidelemente 36, 38 im Abstand voneinander in einem in Querrichtung beispielsweise mittleren Bahnbereich I angesetzt und anschließend bei laufender Materialbahn 12 in entgegengesetzter Richtung nach außen verfahren. Die Schnittlinien enden jedoch im Abstand von den Bahnrändern. Die Materialbahn 12 wird demzufolge lediglich über einen Teil II der Bahnbreite B geschnitten. Der zunächst verbleibende und anschließend abzureißende Teil III der Materialbahn 12 umfaßt entsprechend zwei den beiden Bahnrändern benachbarte Randabschnitte. Der beispielsweise mittlere Bahnabschnitt bildet eine Zone I, die den Bahnschwanz mit der Bahnspitze zur sicheren Führung zu dem neuen Tambour 14' verbindet.

Die Breite der durch die beiden Randabschnitte gebildeten Zone III kann beispielsweise größer sein als die des beispielsweise mittleren Bahnabschnitts I.

Die Bahnspannung kann bei Erreichen einer vorgebbaren minimalen Breite der durch die beiden Randabschnitte gebildeten Zone III kurzzeitig erhöht werden, um diese Zone III abzureißen. Es ist jedoch auch möglich, die Bahnspannung im Bereich der Schneidelemente 36, 38 so zu wählen, daß die Zone III bei Erreichen einer vorgebbaren minimalen Zonenbreite reißt.

Beim vorliegenden Ausführungsbeispiel werden die beiden Schneidelemente 36, 38 so verfahren, daß sich jeweils eine parabelartige, beispielsweise nach außen gewölbte Schnittlinie ergibt. Die Schneidelemente 36, 38 können beispielsweise jedoch auch so verfahren werden, daß sich jeweils eine gestrichelt dargestellte S-förmige Schnittlinie ergibt. In der Figur 3 ist der Wendepunkt einer solchen S-förmigen Schnittlinie mit II' angegeben. Dieser Wendepunkt II' liegt im vorliegenden Fall in einem beispielsweise mittleren Bereich der betreffenden Schnittlinie.

Der Schneidvorgang erfolgt bei in Bahnlaufrichtung L bewegter Materialbahn 12.

Figur 4 zeigt in schematischer Darstellung ein weiteres Ausführungsbeispiel für einen Schneidvorgang, bei dem wieder zwei Schneidelemente 36, 38 verwendet werden. In diesem Fall werden die beiden Schneidelemente 36, 38 von außen nach innen geführt. Dabei werden die beiden Schneidelemente 36, 38 in einem jeweiligen Abstand von den beiden Bahnrändern angesetzt und anschließend bei laufender Materialbahn 12 nach innen verfahren. Im beispielsweise mittleren Bereich der Materialbahn 12 enden die beiden Schnittlinien im Abstand voneinander.

Der zunächst verbleibende und anschließend abzureißende Teil III der Materialbahn 12 wird in diesem Fall durch einen in Querrichtung betrachtet beispielsweise mittleren Bahnabschnitt gebildet. Die beiden Randbereiche bilden eine Zone I, die den Bahnschwanz mit der Bahnspitze zur sicheren Führung zum neuen Tambour 14' verbindet.

Die Breite der durch den beispielsweise mittleren Bahnabschnitt gebildeten Zone III kann beispielsweise größer sein als die der durch die beiden Randabschnitte gebildeten Zone I.

Die beiden Schneidelemente 36, 38 werden so verfahren, daß die sich durch diese ergebenden Schnittlinien jeweils eine nach außen gewölbte parabelartige Form besitzen. Die Schneidelemente 36, 38 können beispielsweise aber auch so verfahren werden, daß sich jeweils eine gestrichelt dargestellte S-förmige Schnittlinie ergibt. Der Wendepunkt II' einer solchen S-förmigen Schnittlinie kann wieder in einem mittleren Bereich der Schnittlinie liegen.

Die Bahnspannung kann bei Erreichen einer vorgebbaren minimalen Breite der durch den beispielsweise mittleren Bahnabschnitt gebildeten Zone III kurzzeitig erhöht werden, um diese Zone III abzureißen. Es ist beispielsweise jedoch auch möglich, die Bahnspannung der Schneidelemente 36, 38 so zu wählen, daß die Zone III bei Erreichen einer vorgebbaren minimalen Zonenbreite reißt.

Figur 5 zeigt in schematischer Darstellung ein weiteres Ausführungsbeispiel für einen Schneidvorgang, bei dem lediglich ein Schneidelement 36 verwendet wird und dieses Schneidelement ausgehend von einem Bahnrand zu einer dem gegenüberliegenden Bahnrand benachbarten und von dieser beabstandeten Stelle S geführt wird. Demzufolge wird das Schneidelement 36 an einem Bahnrand angesetzt und anschließend bei laufender Materialbahn 12 allgemein quer zur Bahnlaufrichtung L so weit verfahren, daß der zunächst verbleibende und anschließend abzureißende Teil III der Materialbahn 12 durch einen dem gegenüberliegenden Bahnrand benachbarten Randabschnitt gebildet wird. Die Materialbahn 12 wird somit auch in diesem Fall lediglich über einen Teil II der Bahnbreite B geschnitten. Der verbleibende Teil III wird abgerissen.

Figur 6 zeigt in schematischer Darstellung ein weiteres Ausführungsbeispiel für einen Schneidvorgang, bei dem zwei Schneidelemente 36, 38 verwendet und die beiden Schneidelemente 36, 38 von außen nach innen geführt werden. Insoweit ist dieses Ausführungsbeispiel vergleichbar mit dem der Figur 3. Im vorliegenden Fall sind die beiden parabelartigen Schnittlinien jeweils nach innen gewölbt.

Die Steuer- und/oder Regeleinrichtung 40 kann wenigstens einen Positionssensor 42 (vgl. die Figuren 1 und 2) umfassen, um die Position zumindest eines Schneidelements 36, 38 zu erfassen.

Das Erreichen der vorgebbaren minimalen Breite der durch die beiden Randabschnitte bzw. durch den beispielsweise mittleren Abschnitt gebildeten abzureißenden Zone III kann mittels wenigstens eines solchen Positionssensors 42 über die Position des bzw. der Schneidelemente 36, 38 erfaßt werden, die entsprechend mit einem betreffenden Sollwert verglichen wird. Ein solcher Vergleich kann insbesondere in der Steuer- und/oder Regeleinrichtung 40 erfolgen.

Die Reißspannung kann in Abhängigkeit von der Papiersorte, dem Flächengewicht und/oder der gewünschten minimalen Breite der durch zwei Randabschnitte bzw. einen beispielsweise mittleren Bahnabschnitt gebildeten abzureißenden Zone gewählt und vorzugsweise einem Regler 44 (vgl. Figuren 1 und 2) vorgegeben werden. Ein solcher Regler 44 kann wieder Teil der Steuer- und/ oder Regeleinrichtung 40 sein.

Die Reißspannung kann zumindest teilweise durch Erhöhen des Drehmoments des vollen Tambours 14 erzeugt werden. Alternativ oder zusätzlich kann die Reißspannung zumindest teilweise durch Verringern des Drehmoments des neuen Tambours 14' erzeugt werden. Alternativ oder zusätzlich ist es auch möglich, die Reißspannung zumindest teilweise durch Erhöhen des Drehmoments der Tragtrommel 20 zu erzeugen.

In bestimmten Fällen kann es von Vorteil sein, wenn die Reißspannung zumindest teilweise durch Erhöhen des Drehmoments der Tragtrommel 20 und durch Erhöhen des Drehmoments des neuen Tambours 14' erzeugt wird.

Figur 7 zeigt ein der Erläuterung verschiedener Beispiele des Abreißvorgangs dienendes schematisches Diagramm, in dem der von wenigstens einem Schneidelement 36, 38 geschnittene Teil II der Bahnbreite B und die Bahnspannung über der Zeit t dargestellt sind. Ein jeweiliger Schneidvorgang beginnt zum Zeitpunkt t = 0.

Wie sich im Zusammenhang mit dem gestrichelt dargestellten Verlauf A der Bahnspannung ergibt, kann diese Bahnspannung bei Erreichen einer vorgebbaren minimalen Breite der abzureißenden Zone III kurzzeitig erhöht werden, um die Materialbahn 12 abzureißen. Im vorliegenden Fall wird diese vorgebbare Breite der Zone III zum Zeitpunkt t₁ erreicht, zu dem die Materialbahn 12 über eine entsprechende Zone II geschnitten wurde. Beim dargestellten Ausführungsbeispiel wurde zu diesem Zeitpunkt t₁ mittels des bzw. der Schneidelemente 36, 38 etwa 1/8 der Bahnbreite B durchtrennt.

Gemäß dem weiteren sich aus dieser Figur 7 ergebenden Beispiel für einen Abreißvorgang kann die hier strichpunktiert dargestellte Bahnspannung B im Bereich des bzw. der Schneidelemente 36, 38 so groß gewählt werden, daß die betreffende Zone III bei Erreichen einer vorgebbaren minimalen Zonenbreite reißt.

### Bezugszeichenliste

- 10: Wickelmaschine
- 12: Materialbahn
- 14: Tambour
- 14': neuer Tambour in Anwickelposition
- 14": bereitgestellter neuer Tambour
- 18: Breitstreckwalze
- 20: Tragtrommel
- 22: Wickelspalt
- 24: Ausschußauflöser
- 26: Öffnung
- 28: Fundament
- 30: Schaber
- 32: Walze
- 34: Schneideinrichtung
- 36: Schneidelement
- 38: Schneidelement
- 40: Steuer- und/oder Regeleinrichtung
- 42: Positionssensor
- 44: Regler

- B: Bahnbreite
- L: Bahnlaufrichtung
- S: Stelle

- I: Verbindungszone zwischen Bahnschwanz und Bahnspitze
- II: geschnittener Teil der Bahnbreite
- II': Wendepunkt
- III: abzureißende Teil

## Patentansprüche

1. Verfahren zum Aufwickeln einer Materialbahn (12) wie insbesondere einer Papier- oder Kartonbahn auf einen Tambour (14, 14'), bei dem die Materialbahn (12) über eine Tragtrommel (20) geführt und zwischen der Tragtrommel (20) und dem Tambour (14, 14') ein Wickelspalt (22) gebildet wird und die Materialbahn (12) für einen jeweiligen Tambourwechsel durchtrennt wird, wobei die Materialbahn (12) mittels wenigstens eines allgemein quer zur Bahnlaufrichtung (L) verfahrbaren Schneidelements (36, 38) lediglich über einen Teil (II) der Bahnbreite (B) durchtrennt und anschließend wenigstens ein verbleibender Teil (III) der Materialbahn (12) mittels einer Reißspannung abgerissen wird,
**dadurch gekennzeichnet,**
**daß** die Reißspannung in Abhängigkeit von der Papiersorte, dem Flächengewicht und/oder der gewünschten minimalen Breite der durch die beiden Randabschnitte gebildeten Zone (III) bzw. des beispielsweise mittleren Bahnabschnitts gewählt und einem Regler (44) vorgegeben wird.

2. Verfahren nach Anspruch 1,
**dadurch gekennzeichnet,**
**daß** die Reißspannung zumindest teilweise durch Erhöhen des Drehmoments des vollen Tambours (14) erzeugt wird.

3. Verfahren nach Anspruch 1 oder 2,
**dadurch gekennzeichnet,**
**daß** die Reißspannung zumindest teilweise durch Verringern des Drehmoments des neuen Tambours (14') erzeugt wird.

4. Verfahren nach einem der vorhergehenden Ansprüche,
**dadurch gekennzeichnet,**
**daß** die Reißspannung zumindest teilweise durch Erhöhen des Drehmoments der Tragtrommel (20) erzeugt wird.

5. Verfahren nach einem der vorhergehenden Ansprüche,
**dadurch gekennzeichnet,**
**daß** die Reißspannung zumindest teilweise durch Erhöhen des Drehmoments der Tragtrommel (20) und durch Erhöhen des Drehmoments des neuen Tambours (14') erzeugt wird.

6. Verfahren nach einem der vorhergehenden Ansprüche,
**dadurch gekennzeichnet,**
**daß** der zunächst verbleibende und anschließend abzureißende Teil (III) der Materialbahn (12) wenigstens einen einem jeweiligen Bahnrand benachbarten Randabschnitt umfaßt.

7. Verfahren nach einem der Ansprüche 1 bis 5,
**dadurch gekennzeichnet,**
**daß** der zunächst verbleibende und anschließend abzureißende Teil (III) der Materialbahn (12) einen in Querrichtung betrachtet beispielsweise mittleren Bahnabschnitt umfaßt.

8. Verfahren nach einem der Ansprüche 1 bis 5,
**dadurch gekennzeichnet,**
**daß** der zunächst verbleibende und anschließend abzureißende Teil (III) der Materialbahn (12) wenigstens einen einem jeweiligen Bahnrand benachbarten Randabschnitt umfaßt und ein den Bahnschwanz mit der neu gebildeten Bahnspitze verbindender beispielsweise mittlerer Bahnabschnitt erzeugt wird oder daß der zunächst verbleibende und anschließend abzureißende Teil (III) der Materialbahn (12) einen beispielsweise mittleren Bahnabschnitt umfaßt und wenigstens ein den Bahnschwanz mit der neu gebildeten Bahnspitze verbindender Randabschnitt erzeugt wird

9. Verfahren nach Anspruch 8,
**dadurch gekennzeichnet,**
**daß** zwei Schneidelemente (36, 38) im Abstand voneinander in einem in Querrichtung beispielsweise mittleren Bahnbereich (I) angesetzt und anschließend bei laufender Materialbahn (12) in entgegengesetzter Richtung nach außen verfahren werden.

10. Verfahren nach Anspruch 8 oder 9,
**dadurch gekennzeichnet,**
**daß** die Breite der durch die beiden Randabschnitte gebildeten Zone (III) größer ist als die des beispielsweise mittleren Bahnabschnitts (I).

11. Verfahren nach Anspruch 8 oder 10,
**dadurch gekennzeichnet,**
**daß** die Breite der durch die beiden Randabschnitte gebildeten Zone (III) in Abhängigkeit von der Papiersorte und/oder dem Flächengewicht gewählt wird.

12. Verfahren nach einem der Ansprüche 8 bis 11,
**dadurch gekennzeichnet,**
**daß** die Breite der durch die beiden Randabschnitte gebildeten Zone (III) etwa 1/24, insbesondere etwa 1/12 und vorzugsweise etwa 1/4 der Bahnbreite beträgt.

13. Verfahren nach einem der Ansprüche 8 bis 12,
**dadurch gekennzeichnet,**
**daß** die Bahnspannung bei Erreichen einer vorgebbaren minimalen Breite der durch die beiden Randabschnitte gebildeten Zone (III) kurzzeitig erhöht wird, um diese Zone (III) abzureißen.

14. Verfahren nach einem der Ansprüche 8 bis 12,
**dadurch gekennzeichnet,**
**daß** die Bahnspannung im Bereich des bzw. der Schneidelemente (36, 38) so gewählt wird, daß die durch die beiden Randabschnitte gebildete Zone (III) der Materialbahn (12) bei Erreichen einer vorgebbaren minimalen Zonenbreite reißt.

15. Verfahren nach Anspruch 8,
**dadurch gekennzeichnet,**
**daß** zwei Schneidelemente (36, 38) in einem jeweiligen Abstand von den beiden Bahnrändern angesetzt und anschließend bei laufender Materialbahn (12) nach innen verfahren werden.

16. Verfahren nach Anspruch 15,
**dadurch gekennzeichnet,**
**daß** die Breite des beispielsweise mittleren Bahnabschnitts (III) größer ist als die der durch die beiden Randabschnitte gebildeten Zone (I).

17. Verfahren nach Anspruch 15 oder 16,
**dadurch gekennzeichnet,**
**daß** die Breite des beispielsweise mittleren Bahnabschnitts in Abhängigkeit von der Papiersorte und/oder dem Flächengewicht gewählt wird.

18. Verfahren nach einem der Ansprüche 15 bis 17,
**dadurch gekennzeichnet,**
**daß** die Breite des beispielsweise mittleren Bahnabschnitts etwa 1/24, insbesondere etwa 1/12 und vorzugsweise etwa 1/4 der Bahnbreite (B) beträgt.

19. Verfahren nach einem der Ansprüche 15 bis 18,
**dadurch gekennzeichnet,**
**daß** die Bahnspannung bei Erreichen einer vorgebbaren minimalen Breite des beispielsweise mittleren Bahnabschnitts (III) kurzzeitig erhöht wird, um diesen beispielsweise mittleren Bahnabschnitt (III) abzureißen.

20. Verfahren nach einem der Ansprüche 15 bis 18,
**dadurch gekennzeichnet,**
**daß** die Bahnspannung im Bereich des bzw. der Schneidelemente (36, 38) so gewählt wird, daß der beispielsweise mittlere Abschnitt (III) bei Erreichen einer vorgebbaren minimalen Breite dieses Abschnitts (III) reißt.

21. Verfahren nach einem der Ansprüche 1 bis 7,
**dadurch gekennzeichnet,**
**daß** ein Schneidelement (36) an einem Bahnrand angesetzt und anschließend bei laufender Materialbahn (12) allgemein quer zur Bahnlaufrichtung (L) soweit verfahren wird, daß der zunächst verbleibende und anschließend abzureißende Teil (III) der Materialbahn (12) durch einen dem gegenüberliegenden Bahnrand benachbarten Randabschnitt gebildet wird.

22. Verfahren nach einem der vorhergehenden Ansprüche,
**dadurch gekennzeichnet,**
**daß** als Schneidelement (36, 38) jeweils ein Wasserstrahl- oder Laserstrahl-Schneidelement verwendet wird.

23. Verfahren nach einem der vorhergehenden Ansprüche,
**dadurch gekennzeichnet,**
**daß** wenigstens ein Schneidelement (36, 38) so verfahren wird, daß die sich durch dieses Schneidelement (36, 38) ergebende Schnittlinie eine parabelartige Form besitzt.

24. Verfahren nach Anspruch 23,
**dadurch gekennzeichnet,**
**daß** die jeweilige Parabelform eine nach außen zu den Bahnrändern hin oder nach innen gerichtete Wölbung besitzt.

25. Verfahren nach einem der vorhergehenden Ansprüche,
**dadurch gekennzeichnet,**
**daß** wenigstens ein Schneidelement (36, 38) so verfahren wird, daß die sich durch dieses Schneidelement (36, 38) ergebende Schnittlinie zumindest angenähert eine S-Form besitzt.

26. Verfahren nach einem der vorhergehenden Ansprüche,
**dadurch gekennzeichnet,**
**daß** die Bahnlaufgeschwindigkeit größer oder gleich etwa 1700 m/min, insbesondere größer oder gleich etwa 1800 m/min und vorzugsweise größer oder gleich etwa 2000 m/min gewählt wird.

27. Verfahren nach einem der vorhergehenden Ansprüche,
**dadurch gekennzeichnet,**
**daß** die Materialbahn (12) eine Papierbahn mit einem Flächengewicht kleiner oder gleich etwa 250 g/m² und vorzugsweise kleiner oder gleich etwa 150 g/m² ist.

28. Verfahren nach einem der vorhergehenden Ansprüche,
**dadurch gekennzeichnet,**
**daß** die Materialbahn (12) von der Oberseite oder von der Unterseite her geschnitten wird.

29. Verfahren nach einem der vorhergehenden Ansprüche,
**dadurch gekennzeichnet,**
**daß** die Materialbahn (12) mittels des bzw. der Schneidelemente (36, 38) in Bahnlaufrichtung (L) vor der Tragtrommel (20) geschnitten wird.

30. Verfahren nach einem der Ansprüche 1 bis 25,
**dadurch gekennzeichnet,**
**daß** die Materialbahn (12) mittels des bzw. der Schneidelemente (36, 38) in Bahnlaufrichtung (L) nach der Tragtrommel (20) geschnitten wird, wobei sie vorzugsweise von der Unterseite her geschnitten wird.

31. Verfahren nach einem der vorhergehenden Ansprüche,
**dadurch gekennzeichnet,**
**daß** mittels einer in Bahnlaufrichtung (L) vor der Tragtrommel (20) angeordneten Einrichtung (32, 34) ein vorgebbarer Bahnzug eingehalten wird.

32. Verfahren nach einem der vorhergehenden Ansprüche,
**dadurch gekennzeichnet,**
**daß** die Tragtrommel (20), der neue Tambour (14') und/oder der volle Tambour (14) mittels eines jeweiligen Antriebs, vorzugsweise mittels eines jeweiligen Zentrumsantriebs, angetrieben wird.

33. Verfahren nach einem der vorhergehenden Ansprüche,
**dadurch gekennzeichnet,**
**daß** über wenigstens einen Positionssensor (42) die Position zumindest eines Schneidelements (36, 38) erfaßt wird.

34. Verfahren nach Anspruch 33,
**dadurch gekennzeichnet,**
**daß** das Erreichen der vorgebbaren minimalen Breite der durch die beiden Randabschnitte gebildeten Zone (III) bzw. das Erreichen der vorgebbaren minimalen Breite des beispielsweise mittleren Bahnabschnitts (III) mittels wenigstens eines Positionssensors (42) über die Position des bzw. der Schneidelemente (36, 38) erfaßt wird, die entsprechend mit einem betreffenden Sollwert verglichen wird.

35. Verfahren nach einem der vorhergehenden Ansprüche,
**dadurch gekennzeichnet,**
**daß** das Schneidelement (36, 38) gegebenenfalls direkt nach einem Bahnriß abgeschaltet wird.

36. Wickelmaschine (10) zum Aufwickeln einer Materialbahn (12) wie insbesondere einer Papier- oder Kartonbahn auf einen Tambour (14, 14'), bei der die Materialbahn über eine Tragtrommel (20) geführt und zwischen der Tragtrommel (20) und dem Tambour (14, 14') ein Wickelspalt (22) gebildet wird und die Materialbahn (12) für einen jeweiligen Tambourwechsel durchtrennt wird, wobei wenigstens ein allgemein quer zur Bahnlaufrichtung (L) verfahrbares Schneidelement (36, 38) über eine Steuer- und/oder Regeleinrichtung (40) so beaufschlagbar ist, daß die Materialbahn (12) mittels dieses Schneidelements (36, 38) lediglich über einen Teil (II) der Bahnbreite (B) durchtrennt wird,
**dadurch gekennzeichnet,**
**daß** Mittel (40, 42, 44) vorgesehen sind, um anschließend wenigstens einen verbleibenden Teil (III) der Materialbahn (12) mittels einer Reißspannung abzureißen und
**daß** die Reißspannung in Abhängigkeit von der Papiersorte, dem Flächengewicht und/oder der gewünschten minimalen Breite der durch die beiden Randabschnitte gebildeten Zone (III) bzw. des beispielsweise mittleren Bahnabschnitts wählbar ist und einem Regler (44) vorgegeben wird.

37. Wickelmaschine nach Anspruch 36,
**dadurch gekennzeichnet,**
**daß** die Reißspannung zumindest teilweise durch Erhöhen des Drehmoments des vollen Tambours (14) erzeugt wird.

38. Wickelmaschine nach Anspruch 36 oder 37,
**dadurch gekennzeichnet,**
**daß** die Reißspannung zumindest teilweise durch Verringern des Drehmoments des neuen Tambours (14') erzeugt wird.

39. Wickelmaschine nach einem der Ansprüche 36 bis 38,
**dadurch gekennzeichnet,**
**daß** die Reißspannung zumindest teilweise durch Erhöhen des Drehmoments der Tragtrommel (20) erzeugt wird.

40. Wickelmaschine nach einem der Ansprüche 36 bis 39,
**dadurch gekennzeichnet,**
**daß** die Reißspannung zumindest teilweise durch Erhöhen des Drehmoments der Tragtrommel (20) und durch Erhöhen des Drehmoments des neuen Tambours (14') erzeugt wird.

41. Wickelmaschine nach einem der Ansprüche 36 bis 40,
**dadurch gekennzeichnet,**
**daß** zwei Schneidelemente (36, 38) vorgesehen sind, die im Abstand voneinander in einem in Querrichtung beispielsweise mittleren Bahnbereich (I) ansetzbar und anschließend bei laufender Materialbahn (12) in entgegengesetzter Richtung nach außen verfahrbar sind.

42. Wickelmaschine nach einem der Ansprüche 36 bis 41,
**dadurch gekennzeichnet,**
**daß** zwei Schneidelemente (36, 38) vorgesehen sind, die in einem jeweiligen Abstand von den beiden Bahnrändern ansetzbar und anschließend bei laufender Materialbahn (12) nach innen verfahrbar sind.

43. Wickelmaschine nach einem der Ansprüche 36 bis 42,
**dadurch gekennzeichnet,**
**daß** als Schneidelement (36, 38) jeweils ein Wasserstrahl- oder Laserstrahl-Schneidelement vorgesehen ist.

44. Wickelmaschine nach einem der Ansprüche 36 bis 43,
**dadurch gekennzeichnet,**
**daß** wenigstens ein Schneidelement (36, 38) vorgesehen ist, das auf der Oberseite der Materialbahn (12) angeordnet ist.

45. Wickelmaschine nach einem der Ansprüche 36 bis 44,
**dadurch gekennzeichnet,**
**daß** wenigstens ein Schneidelement (36,38) vorgesehen ist, das auf der Unterseite der Materialbahn (12) angeordnet ist.

46. Wickelmaschine nach einem der Ansprüche 36 bis 45,
**dadurch gekennzeichnet,**
**daß** wenigstens ein Schneidelement (36, 38) vorgesehen ist, das in Bahnlaufrichtung (L) vor der Tragtrommel (20) angeordnet ist.

47. Wickelmaschine nach einem der Ansprüche 36 bis 46,
**dadurch gekennzeichnet,**
**daß** wenigstens ein Schneidelement (36,38) vorgesehen ist, das in Bahnlaufrichtung (L) nach der Tragtrommel (20) sowie vorzugsweise auf der Unterseite der Materialbahn (12) angeordnet ist.

48. Wickelmaschine nach einem der Ansprüche 36 bis 47,
**dadurch gekennzeichnet,**
**daß** mittels einer in Bahnlaufrichtung (L) vor der Tragtrommel (20) angeordneten Einrichtung (32, 34) ein vorgebbarer Bahnzug eingehalten wird.

49. Wickelmaschine nach einem der Ansprüche 36 bis 48,
**dadurch gekennzeichnet,**
**daß** die Tragtrommel (20), der neue Tambour (14') und/oder der volle Tambour (14) vorzugsweise mittels eines jeweiligen Zentrumsantriebs angetrieben ist.

50. Wickelmaschine nach einem der Ansprüche 36 bis 49,
**dadurch gekennzeichnet,**
**daß** wenigstens ein Positionssensor (42) vorgesehen ist, um die Position zumindest eines Schneidelements (36, 38) zu erfassen.

51. Wickelmaschine nach einem der Ansprüche 36 bis 50,
**dadurch gekennzeichnet,**
**daß** das Schneidelement (36, 38) gegebenenfalls direkt nach einem Bahnriß abschaltbar ist.

## Claims

1. Method of winding a material web (12), such as in particular a paper or board web, onto a spool (14, 14'), in which the material web (12) is led over a carrier drum (20) and a winding nip (22) is formed between the carrier drum (20) and the spool (14, 14') and the material web (12) is severed for a respective spool change, the material web (12) being severed only over part (II) of the web width (B) by means of at least one cutting element (36, 38) which can be moved generally transversely with respect to the web running direction (L) and subsequently at least a remaining part (III) of the material web (12) being torn off by means of a tearing tension, **characterized in that** the tearing tension is selected as a function of the paper grade, the grammage and/or the desired minimum width of the zone (III) formed by the two edge sections and of the web section which is central, for example, and is predefined to a controller (44).

2. Method according to Claim 1, **characterized in that** the tearing tension is at least partly produced by increasing the torque of the full spool (14).

3. Method according to Claim 1 or 2, **characterized in that** the tearing tension is at least partly produced by reducing the torque of the new spool (14').

4. Method according to one of the preceding claims, **characterized in that** the tearing tension is at least partly produced by increasing the torque of the carrier drum (20).

5. Method according to one of the preceding claims, **characterized in that** the tearing tension is at least partly produced by increasing the torque of the carrier drum (20) and by increasing the torque of the new spool (14').

6. Method according to one of the preceding claims, **characterized in that** the part (III) of the material web (12) which initially remains and is subsequently to be torn off comprises at least one edge section adjacent to a respective web edge.

7. Method according to one of Claims 1 to 5, **characterized in that** the part (III) of the material web (12) which initially remains and is subsequently to be torn off comprises a web section which is central, for example, as viewed in the transverse direction.

8. Method according to one of Claims 1 to 5, **characterized in that** the part (III) of the material web (12) which initially remains and is subsequently to be torn off comprises at least one edge section adjacent to a respective web edge, and a web section which is central, for example, connecting the web tail to the newly formed web point is produced, or **in that** the part (III) of the material web (12) which initially remains and is subsequently to be torn off comprises a web section which is central, for example, and at least one edge section connecting the web tail to the newly formed web point is produced.

9. Method according to Claim 8, **characterized in that** two cutting elements (36, 38) are fitted at a distance from each other in a web region (I) which is central, for example, in the transverse direction and, subsequently, with the material web (12) running, are moved outwards in opposite directions.

10. Method according to Claim 8 or 9, **characterized in that** the width of the zone (III) formed by the two edge sections is greater than that of the web section (I) which is central, for example.

11. Method according to Claim 8 or 10, **characterized in that** the width of the zone (III) formed by the two edge sections is chosen as a function of the paper grade and/or the grammage.

12. Method according to one of Claims 8 to 11, **characterized in that** the width of the zone (III) formed by the two edge sections is about 1/24, in particular about 1/12 and preferably about 1/4 of the web width.

13. Method according to one of Claims 8 to 12, **characterized in that**, when a predefined minimum width of the zone (III) formed by the two edge sections is reached, the web tension is increased briefly in order to tear off this zone (III).

14. Method according to one of Claims 8 to 12, **characterized in that** the web tension in the region of the cutting element or elements (36, 38) is chosen such that the zone (III) of the material web (12) formed by the two edge sections tears when a predefined minimum zone width is reached.

15. Method according to Claim 8, **characterized in that** two cutting elements (36, 38) are fitted at a respective distance from the two web edges and, subsequently, with the material web (12) running, are moved inwards.

16. Method according to Claim 15, **characterized in that** the width of the web section (III) which is central, for example, is greater than the zone (I) formed by the two edge sections.

17. Method according to Claim 15 or 16, **characterized in that** the width of the web section which is central, for example, is chosen as a function of the paper grade and/or the grammage.

18. Method according to one of Claims 15 to 17, **characterized in that** the width of the web section which is central, for example, is about 1/24, in particular about 1/12 and preferably about 1/4 of the web width (B).

19. Method according to one of Claims 15 to 18, **characterized in that**, when a predefined minimum width of the web section (III) which is central, for example, is reached, the web tension is increased briefly in order to tear off this web section (III) which is central, for example.

20. Method according to one of Claims 15 to 18, **characterized in that** the web tension in the region of the cutting element or elements (36, 38) is chosen such that the section (III) which is central, for example, tears when a predefined minimum width of this section (III) is reached.

21. Method according to one of Claims 1 to 7, **characterized in that** a cutting element (36) is fitted at one web edge and, subsequently, with the material web (12) running, is moved generally transversely with respect to the web running direction (L), to such an extent that the part (III) of the material web (12) which initially remains and is subsequently to be torn off is formed by an edge section adjacent to the opposite web edge.

22. Method according to one of the preceding claims, **characterized in that** the cutting element (36, 38) used is in each case a water-jet or laser-beam cutting element.

23. Method according to one of the preceding claims, **characterized in that** at least one cutting element (36, 38) is moved such that the cutting line resulting from this cutting element (36, 38) has a shape like a parabola.

24. Method according to Claim 23, **characterized in that** the respective parabola shape has a curvature oriented outwards towards the web edges or inwards.

25. Method according to one of the preceding claims, **characterized in that** at least one cutting element (36, 38) is moved such that the cutting line resulting from this cutting element (36, 38) has at least approximately an S shape.

26. Method according to one of the preceding claims, **characterized in that** the web running speed is chosen to be greater than or equal to about 1700 m/min, in particular greater than or equal to about 1800 m/min and preferably greater than or equal to about 2000 m/min.

27. Method according to one of the preceding claims, **characterized in that** the material web (12) is a paper web with a grammage of less than or equal to about 250 g/m² and preferably less than or equal to about 150 g/m².

28. Method according to one of the preceding claims, **characterized in that** the material web (12) is cut from the upper side or from the underside.

29. Method according to one of the preceding claims, **characterized in that** the material web (12) is cut by means of the cutting element or elements (36, 38) upstream of the carrier drum (20) in the web running direction (L).

30. Method according to one of Claims 1 to 25, **characterized in that** the material web (12) is cut by means of the cutting element or elements (36, 38) downstream of the carrier drum (20) in the web running direction (L), preferably being cut from the underside.

31. Method according to one of the preceding claims, **characterized in that** a predefinable web tension is maintained by means of a device (32, 34) arranged upstream of the carrier drum (20) in the web running direction (L).

32. Method according to one of the preceding claims, **characterized in that** the carrier drum (20), the new spool (14') and/or the full spool (14) are driven by means of a respective drive, preferably by means of a respective centre drive.

33. Method according to one of the preceding claims, **characterized in that** the position of at least one cutting element (36, 38) is registered by at least one position sensor (42).

34. Method according to Claim 33, **characterized in that** the reaching of the predefinable minimum width of the zone (III) formed by the two edge sections or the reaching of the predefinable minimum width of the web section (III) which is central, for example, is registered by means of at least one position sensor (42) via the position of the cutting element or elements (36, 38), which is appropriately compared with a relevant desired value.

35. Method according to one of the preceding claims, **characterized in that** the cutting element (36, 38) is, if appropriate, switched off immediately after a web break.

36. Winding machine (10) for winding a material web (12), such as in particular a paper or board web, onto a spool (14, 14'), in which the material web is led over a carrier drum (20) and a winding nip (22) is formed between the carrier drum (20) and the spool (14, 14') and the material web (12) is severed for a respective spool change, it being possible for at least one cutting element (36, 38) which can be moved generally transversely with respect to the web running direction (L) to be acted on by an open-loop and/or closed-loop control device (40) in such a way that the material web (12) is severed only over part (II) of the web width (B) by means of this cutting element (36, 38), **characterized in that** means (40, 42, 44) are provided in order subsequently to tear off at least a remaining part (III) of the material web (12) by means of a tearing tension, and **in that** the tearing tension can be chosen as a function of the paper grade, the grammage and/or the desired minimum width of the zone (III) formed by the two edge sections or the web section which is central, for example, and is predefined to a controller (44).

37. Winding machine according to Claim 36, **characterized in that** the tearing tension is at least partly produced by increasing the torque of the full spool (14).

38. Winding machine according to Claim 36 or 37, **characterized in that** the tearing tension is at least partly produced by reducing the torque of the new spool (14').

39. Winding machine according to one of Claims 36 to 38, **characterized in that** the tearing tension is at least partly produced by increasing the torque of the carrier drum (20).

40. Winding machine according to one of Claims 36 to 39, **characterized in that** the tearing tension is at least partly produced by increasing the torque of the carrier drum (20) and by increasing the torque of the new spool (14').

41. Winding machine according to one of Claims 36 to 40, **characterized in that** two cutting elements (36, 38) are provided, which can be fitted at a distance from each other in a web region (I) which is central, for example, in the transverse direction and, subsequently, with the material web (12) running, can be moved outwards in opposite directions.

42. Winding machine according to one of Claims 36 to 41, **characterized in that** two cutting elements (36, 38) are provided, which can be fitted at a respective distance from the two web edges and, subsequently, with the material web (12) running, can be moved inwards.

43. Winding machine according to one of Claims 36 to 42, **characterized in that** the cutting element (36, 38) provided is in each case a water-jet or laser-beam cutting element.

44. Winding machine according to one of Claims 36 to 43, **characterized in that** at least one cutting element (36, 38) is provided, which is arranged on the upper side of the material web (12).

45. Winding machine according to one of Claims 36 to 44, **characterized in that** at least one cutting element (36, 38) is provided, which is arranged on the underside of the material web (12).

46. Winding machine according to one of Claims 36 to 45, **characterized in that** at least one cutting element (36, 38) is provided, which is arranged upstream of the carrier drum (20) in the web running direction (L).

47. Winding machine according to one of Claims 36 to 46, **characterized in that** at least one cutting element (36, 38) is provided, which is arranged downstream of the carrier drum (20) in the web running direction (L) and preferably on the underside of the material web (12).

48. Winding machine according to one of Claims 36 to 47, **characterized in that** a predefinable web tension is maintained by means of a device (32, 34) arranged upstream of the carrier drum (20) in the web running direction (L).

49. Winding machine according to one of Claims 36 to 48, **characterized in that** the carrier drum (20), the new spool (14') and and/or the full spool (14) are preferably driven by means of a respective centre drive.

50. Winding machine according to one of Claims 36 to 49, **characterized in that** at least one position sensor (42) is provided in order to register the position of at least one cutting element (36, 38).

51. Winding machine according to one of Claims 36 to 50, **characterized in that** the cutting element (36, 38) can, if appropriate, be switched off immediately after a web break.

## Revendications

1. Procédé pour enrouler une bande de matériau (12) telle qu'en particulier une bande de papier ou de carton sur un tambour (14, 14'), dans lequel la bande de matériau (12) est guidée sur un tambour porteur (20) et une fente d'enroulement (22) est formée entre le tambour porteur (20) et le tambour (14, 14') et la bande de matériau (12) est séparée pour un changement de tambour respectif, la bande de matériau (12) étant seulement séparée sur une partie (II) de la largeur de bande (B) au moyen d'au moins un élément de coupe (36, 38) déplaçable en général transversalement à la direction d'avance (L) de la bande, et au moins une partie restante (III) de la bande de matériau (12) étant ensuite déchirée au moyen d'une tension de déchirure,
**caractérisé en ce que**
la tension de déchirure est sélectionnée en fonction du type de papier, du grammage et/ou de la largeur minimale souhaitée de la zone (III) formée par les deux portions de bord ou de la portion de bande centrale par exemple, et est indiquée préalablement à un régulateur (44).

2. Procédé selon la revendication 1,
**caractérisé en ce que**
la tension de déchirure est produite au moins partiellement par une augmentation du couple de rotation du tambour plein (14).

3. Procédé selon la revendication 1 ou 2,
**caractérisé en ce que**
la tension de déchirure est produite au moins partiellement par une réduction du couple de rotation du nouveau tambour (14').

4. Procédé selon l'une quelconque des revendications précédentes,
**caractérisé en ce que**
la tension de déchirure est produite au moins partiellement par une augmentation du couple de rotation du tambour porteur (20).

5. Procédé selon l'une quelconque des revendications précédentes,
**caractérisé en ce que**
la tension de déchirure est produite au moins partiellement par une augmentation du couple de rotation du tambour porteur (20) et par une augmentation du couple de rotation du nouveau tambour (14').

6. Procédé selon l'une quelconque des revendications précédentes,
**caractérisé en ce que**
la partie (III) de la bande de matériau (12) subsistant initialement et devant ensuite être déchirée comprend au moins une portion de bord voisine d'un bord respectif de la bande.

7. Procédé selon l'une quelconque des revendications 1 à 5,
**caractérisé en ce que**
la partie (III) de la bande de matériau (12) subsistant initialement et devant ensuite être déchirée comprend une portion de bande par exemple centrale, considérée dans la direction transversale.

8. Procédé selon l'une quelconque des revendications 1 à 5,
**caractérisé en ce que**
la partie (III) de la bande de matériau (12) subsistant initialement et devant ensuite être déchirée comprend au moins une portion de bord voisine d'un bord respectif de la bande et une portion de bande par exemple centrale reliant la queue de la bande à la pointe de bande nouvellement formée est produite ou **en ce que** la partie (III) de la bande de matériau (12) subsistant initialement et devant ensuite être déchirée comprend une portion de bande par exemple centrale et au moins une portion de bord reliant la queue de la bande à la pointe de bande nouvellement formée est produite.

9. Procédé selon la revendication 8,
**caractérisé en ce que**
deux éléments de coupe (36, 38) sont placés à l'écart l'un de l'autre dans une région de la bande (I) par exemple centrale dans la direction transversale et sont ensuite déplacés vers l'extérieur dans la direction opposée au cours de l'avance de la bande de matériau (12).

10. Procédé selon la revendication 8 ou 9,
**caractérisé en ce que**
la largeur de la zone (III) formée par les deux portions de bord est plus grande que la portion de bande (I) par exemple centrale.

11. Procédé selon la revendication 8 ou 10,
**caractérisé en ce que**
la largeur de la zone (III) formée par les deux portions de bord est sélectionnée en fonction du type de papier et/ou du grammage.

12. Procédé selon l'une quelconque des revendications 8 à 11,
**caractérisé en ce que**
la largeur de la zone (III) formée par les deux portions de bord mesure environ 1/24, en particulier environ 1/12, et de préférence environ 1/4 de la largeur de la bande.

13. Procédé selon l'une quelconque des revendications 8 à 12,
**caractérisé en ce que**
la tension de la bande lors de l'obtention d'une largeur minimale prédéfinissable de la zone (III) formée par les deux portions de bord est brièvement augmentée afin de déchirer cette zone (III).

14. Procédé selon l'une quelconque des revendications 8 à 12,
**caractérisé en ce que**
la tension de la bande dans la région de l'élément ou des éléments de coupe (36, 38) est sélectionée de telle sorte que la zone (III) de la bande de matériau (12) formée par les deux portions de bord se déchire à l'obtention d'une largeur de zone minimale prédéfinissable.

15. Procédé selon la revendication 8,
**caractérisé en ce que**
deux éléments de coupe (36, 38) sont respectivement placés à l'écart des deux bords de la bande et sont ensuite déplacés vers l'intérieur au cours de l'avance de la bande de matériau (12).

16. Procédé selon la revendication 15,
**caractérisé en ce que**
la largeur de la portion de bande (III) par exemple centrale est plus grande que la zone (I) formée par les deux portions de bord.

17. Procédé selon la revendication 15 ou 16,
**caractérisé en ce que**
la largeur de la portion de bande par exemple centrale est sélectionnée en fonction du type de papier et/ou du grammage.

18. Procédé selon l'une quelconque des revendications 15 à 17,
**caractérisé en ce que**
la largeur de la portion de bande par exemple centrale mesure environ 1/24, en particulier environ 1/12, et de préférence environ 1/4 de la largeur de la bande (B).

19. Procédé selon l'une quelconque des revendications 15 à 18,
**caractérisé en ce que**
la tension de la bande à l'obtention d'une largeur minimale prédéfinissable de la portion de bande (III) par exemple centrale est brièvement augmentée afin de déchirer cette portion de bande (III) par exemple centrale.

20. Procédé selon l'une quelconque des revendications 15 à 18,
**caractérisé en ce que**
la tension de la bande dans la région de l'élément ou des éléments de coupe (36, 38) est sélectionnée de telle sorte que la portion (III) par exemple centrale se déchire à l'obtention d'une largeur minimale prédéfinissable de cette portion (III).

21. Procédé selon l'une quelconque des revendications 1 à 7,
**caractérisé en ce**
**qu'**un élément de coupe (36) est placé sur un bord de la bande et est ensuite déplacé généralement transversalement à la direction d'avance (L) de la bande, au cours de l'avance de la bande de matériau (12), dans une mesure telle que la partie
(III) de la bande de matériau (12) subsistant initialement et devant ensuite être déchirée soit formée par une portion de bord voisine du bord de la bande opposé.

22. Procédé selon l'une quelconque des revendications précédentes,
**caractérisé en ce que**
l'on utilise comme élément de coupe (36, 38) à chaque fois un élément de coupe à jet d'eau ou à faisceau laser.

23. Procédé selon l'une quelconque des revendications précédentes,
**caractérisé en ce**
**qu'**au moins un élément de coupe (36, 38) est déplacé de telle sorte que la ligne de coupe résultant de cet élément de coupe (36, 38) possède une forme de type parabolique.

24. Procédé selon la revendication 23,
**caractérisé en ce que**
la forme parabolique respective possède une courbure orientée vers l'extérieur vers les bords de la bande ou vers l'intérieur.

25. Procédé selon l'une quelconque des revendications précédentes,
**caractérisé en ce**
**qu'**au moins un élément de coupe (36, 38) est déplacé de telle sorte que la ligne de coupe résultant de cet élément de coupe (36, 38) possède une forme au moins approximativement en S.

26. Procédé selon l'une quelconque des revendications précédentes,
**caractérisé en ce que**
la vitesse d'avance de la bande est sélectionnée supérieure ou égale à environ 1700 m/min, en particulier supérieure ou égale à environ 1800 m/min et de préférence supérieure ou égale à environ 2000 m/min.

27. Procédé selon l'une quelconque des revendications précédentes,
**caractérisé en ce que**
la bande de matériau (12) est une bande de papier avec un grammage inférieur ou égal à environ 250 g/m² et de préférence inférieur ou égal à environ 150 g/m².

28. Procédé selon l'une quelconque des revendications précédentes,
**caractérisé en ce que**
la bande de matériau (12) est coupée à partir du côté supérieur ou du côté inférieur.

29. Procédé selon l'une quelconque des revendications précédentes,
**caractérisé en ce que**
la bande de matériau (12) est coupée au moyen de l'élément ou des éléments de coupe (36, 38) dans la direction d'avance (L) de la bande avant le tambour porteur (20).

30. Procédé selon l'une quelconque des revendications 1 à 25,
**caractérisé en ce que**
la bande de matériau (12) est coupée au moyen
de l'élément ou des éléments de coupe (36, 38) dans la direction d'avance (L) de la bande après le tambour porteur (20), celle-ci étant coupée de préférence à partir du côté inférieur.

31. Procédé selon l'une quelconque des revendications précédentes,
**caractérisé en ce que**
l'on maintient une traction prédéfinissable de la bande au moyen d'un dispositif (32, 34) disposé avant le tambour porteur (20) dans la direction d'avance (L) de la bande.

32. Procédé selon l'une quelconque des revendications précédentes,
**caractérisé en ce que**
le tambour porteur (20), le nouveau tambour (14') et/ou le tambour plein (14) sont entraînés au moyen d'un entraînement respectif, de préférence au moyen d'un entraînement respectif central.

33. Procédé selon l'une quelconque des revendications précédentes,
**caractérisé en ce que**
la position d'au moins un élément de coupe (36, 38) est détectée par le biais d'au moins un capteur de position (42).

34. Procédé selon la revendication 33,
**caractérisé en ce que**
l'obtention de la largeur minimale prédéfinissable de la zone (III) formée par les deux portions de bord ou l'obtention de la largeur minimale prédéfinissable de la portion de bande (III) par exemple centrale est déterminée au moyen d'au moins un capteur de position (42) par le biais de la position de l'élément ou des éléments de coupe (36, 38), laquelle est comparée de manière correspondante à une valeur de consigne appropriée.

35. Procédé selon l'une quelconque des revendications précédentes,
**caractérisé en ce que**
l'élément de coupe (36, 38) est éventuellement directement déconnecté après une déchirure de la bande.

36. Machine d'enroulement (10) pour enrouler une bande de matériau (12) telle qu'en particulier une bande de papier ou de carton sur un tambour (14, 14'), dans laquelle la bande de matériau est guidée sur un tambour porteur (20) et une fente d'enroulement (22) est formée entre le tambour porteur (20) et le tambour (14, 14') et la bande de matériau (12) est séparée pour un changement de tambour respectif, au moins un élément de coupe (36, 38) déplaçable en général transversalement à la direction d'avance (L) de la bande pouvant être sollicité par le biais d'un dispositif de commande et/ou de régulation (40) de telle sorte que la bande de matériau (12) soit seulement séparée sur une partie (II) de la largeur de bande (B) au moyen de cet élément de coupe (36, 38),
**caractérisée en ce que**
des moyens (40, 42, 44) sont prévus pour déchirer ensuite au moins une partie (III) de la bande de matériau (12) subsistant au moyen d'une tension de déchirure et
**en ce que** la tension de déchirure peut être sélectionnée en fonction du type de papier, du grammage et/ou de la largeur minimale souhaitée de la zone (III) formée par les deux portions de bord ou de la portion de bande par exemple centrale et est indiquée préalablement à un régulateur (44).

37. Machine d'enroulement selon la revendication 36,
**caractérisée en ce que**
la tension de déchirure est produite au moins partiellement par une augmentation du couple de rotation du tambour plein (14).

38. Machine d'enroulement selon la revendication 36 ou 37,
**caractérisée en ce que**
la tension de déchirure est produite au moins partiellement par une réduction du couple de rotation du nouveau tambour (14').

39. Machine d'enroulement selon l'une quelconque des revendications 36 à 38,
**caractérisée en ce que**
la tension de déchirure est produite au moins partiellement par une augmentation du couple de rotation du tambour porteur (20).

40. Machine d'enroulement selon l'une quelconque des revendications 36 à 39,
**caractérisée en ce que**
la tension de déchirure est produite au moins partiellement par une augmentation du couple de rotation du tambour porteur (20) et par une augmentation du couple de rotation du nouveau tambour (14').

41. Machine d'enroulement selon l'une quelconque des revendications 36 à 40,
**caractérisée en ce que**
deux éléments de coupe (36, 38) sont prévus, lesquels sont placés à l'écart l'un de l'autre dans une région de la bande (I) par exemple centrale dans la direction transversale et sont ensuite déplacés vers l'extérieur dans la direction opposée au cours de l'avance de la bande de matériau (12).

42. Machine d'enroulement selon l'une quelconque des revendications 36 à 41,
**caractérisée en ce que**
deux éléments de coupe (36, 38) sont prévus, lesquels peuvent être placés respectivement à l'écart des deux bords de la bande et sont ensuite déplacés vers l'intérieur au cours de l'avance de la bande de matériau (12).

43. Machine d'enroulement selon l'une quelconque des revendications 36 à 42,
**caractérisée en ce que**
l'on prévoit comme élément de coupe (36, 38) à chaque fois un élément de coupe à jet d'eau ou à faisceau laser.

44. Machine d'enroulement selon l'une quelconque des revendications 36 à 43,
**caractérisée en ce que**
l'on prévoit au moins un élément de coupe (36, 38), qui est disposé sur le côté supérieur de la bande de matériau (12).

45. Machine d'enroulement selon l'une quelconque des revendications 36 à 44,
**caractérisée en ce que**
l'on prévoit au moins un élément de coupe (36, 38), qui est disposé sur le côté inférieur de la bande de matériau (12).

46. Machine d'enroulement selon l'une quelconque des revendications 36 à 45,
**caractérisée en ce que**
l'on prévoit au moins un élément de coupe (36, 38) qui est disposé dans la direction d'avance (L) de la bande avant le tambour porteur (20).

47. Machine d'enroulement selon l'une quelconque des revendications 36 à 46,
**caractérisée en ce que**
l'on prévoit au moins un élément de coupe (36, 38), qui est disposé dans la direction d'avance (L) de la bande après le tambour porteur (20) et aussi de préférence sur le côté inférieur de la bande de matériau (12).

48. Machine d'enroulement selon l'une quelconque des revendications 36 à 47,
**caractérisée en ce que**
l'on maintient une traction prédéfinissable de la bande au moyen d'un dispositif (32, 34) disposé avant le tambour porteur (20) dans la direction d'avance (L) de la bande.

49. Machine d'enroulement selon l'une quelconque des revendications 36 à 48,
**caractérisée en ce que**
le tambour porteur (20), le nouveau tambour (14') et/ou le tambour plein (14) sont entraînés de préférence au moyen d'un entraînement respectif central.

50. Machine d'enroulement selon l'une quelconque des revendications 36 à 49,
**caractérisée en ce que**
l'on prévoit au moins un capteur de position (42) pour détecter la position d'au moins un élément de coupe (36, 38).

51. Machine d'enroulement selon l'une quelconque des revendications 36 à 50,
**caractérisée en ce que**
l'élément de coupe (36, 38) peut être déconnecté éventuellement directement après une déchirure de la bande.
